# EUROPÄISCHE PATENTSCHRIFT

(11) **EP 4 196 638 B1**
(45) Veröffentlichungstag und Bekanntmachung des Hinweises auf die Patenterteilung: **24.07.2024**
(21) Anmeldenummer: 21755353.6
(22) Anmeldetag: 10.08.2021
(51) Int. Cl.: E01B 27/17

(54) **STOPFMASCHINE ZUM UNTERSTOPFEN VON SCHWELLEN EINES GLEISES**
TAMPING MACHINE FOR TAMPING SLEEPERS OF A TRACK
MACHINE DE BOURRAGE POUR LE BOURRAGE DE TRAVERSES D'UNE VOIE FERRÉE

(30) Priorität: 14.08.2020 AT 506862020
(43) Veröffentlichungstag der Anmeldung: 21.06.2023
(73) Patentinhaber: HP3 Real GmbH, 1130 Wien (AT)
(72) Erfinder: LICHTBERGER, Bernhard, 1030 Wien (AT)
(74) Vertreter: Hübscher & Partner Patentanwälte GmbH
(86) Internationale Anmeldenummer: PCT/AT2021/060279
(87) Internationale Veröffentlichungsnummer: WO 2022/032319

(56) Entgegenhaltungen:
- EP-B1- 1 387 003
- AT-B- 383 838
- DE-A1- 3 409 846

## Beschreibung

### Technisches Gebiet

Die Erfindung bezieht sich auf eine Stopfmaschine zum Unterstopfen von Schwellen eines Gleises, mit einem auf zwei Schienenfahrwerken verfahrbaren, sich in Stopfmaschinenlängsrichtung erstreckenden Maschinenrahmen und einem zwischen den Schienenfahrwerken angeordneten und über ein Fahrwerk am Gleis verfahrbaren Satelliten, der über eine Satellitenlängsführung mit dem Maschinenrahmen führungsverbunden ist und der zwischen Fahrwerk und Satellitenlängsführung ein bezüglich des Satelliten höhenverstellbares Stopfaggregat sowie ein Gleishebe-Richt-Aggregat aufweist, wobei der Satellit über einen Linearantrieb direkt mit dem Maschinenrahmen verbunden ist, wobei der zwei Hydraulikzylinder umfassende Lineartrieb den Satellit innerhalb eines vorgesehenen Verschiebebereiches zwischen den Schienenfahrwerken derart beschleunigt und verzögert, dass ein vorgegebenes Verfahrmass (Schwellenteilung oder ein Vielfaches davon) eingehalten ist.

### Stand der Technik

Derartige, beispielsweise aus der AT 383838 B und der DE 3409846 A1 bekannte Stopfmaschinen arbeiten kontinuierlich mit Arbeitssatelliten, hier kurz Satelliten. Die Stopfmaschine fährt während der Arbeit mit konstanter Geschwindigkeit, während der integrierte Stopfsatellit mit Stopfaggregaten, Hebe-Richteinrichtung und Messwagen diskontinuierlich von Stopfbereich zu Stopfbereich vorfährt und das Gleis hebt und richtet sowie die Schwellen unterstopft.

Eine solche im Arbeitseinsatz kontinuierlich fahrende Stopfmaschine ist beispielsweise durch US 6 705 232 bekannt. Der große Vorteil dieser Art von Stopfmaschinen besteht darin, dass die Hauptmaschine mit einer wesentlich größeren Masse nicht bei jeder zu unterstopfender Schwelle gestoppt und anschließend wieder beschleunigt werden muss. Dadurch erhöht sich die Arbeitsgeschwindigkeit der Maschine gegenüber zyklisch arbeitenden Maschinen und außerdem werden die auf den Maschinisten wirkenden Beschleunigungen verringert. Die zyklische Vorfahrt von Schwellenbereich zu Schwellenbereich beschränkt sich auf den die Arbeitsaggregate tragenden Satelliten, der relativ zum Hauptrahmen der Maschine längsverschiebbar ausgebildet ist. Eine solche Maschine geht auch aus der AT401943B hervor.

Werden bestimmte von den Bahndirektionen festgelegte Komfortgrenzwerte oder Sicherheitsgrenzwerte einer geometrischen Gleislage überschritten, dann werden Gleisstopfarbeiten geplant und zeitgerecht durchgeführt. Zur Behebung und Berichtigung dieser geometrischen Gleisfehler kommen heute meist Gleisbaumaschinen zum Einsatz.

Stopfaggregate fixieren die Lage eines Gleises während einer Instandhaltungsmaßnahme. Dies geschieht über Stopfwerkzeuge, so genannte Stopfpickel, die in den Schotter neben den Schwellen eintauchen und über eine lineare Schließbewegung die durch eine Verdichtschwingung überlagert wird, den Schotter unter der Schwelle verdichten.

Es gibt Stopfmaschinen die auf das Stopfen von Weichen spezialisiert sind (mit teilbaren Stopfaggregaten - so genannte Splitheadaggregate, Zusatzhebeeinrichtungen für den abzweigenden Strang, schwenkbare Verdichtpickel etc.) und Stopfmaschinen die vorzugsweise für das Streckenstopfen gebaut sind. Stopfmaschinen sind zyklisch aber auch kontinuierlich arbeitend bekannt. Daneben gibt es noch Einschwellen- und Mehrschwellenstopfmaschinen. Mehrschwellenstopfmaschinen stopfen in einem Arbeitszyklus mehrere Schwellen auf einmal. Sie können aber auch so eingesetzt werden, dass nur eine Schwelle gestopft wird.

Der Satellitenrahmen ruht bei den vorbekannten Lösungen auf einem Fahrwerk, welches mit Bremsen und einem Antrieb, der auf die Räder wirkt, verbunden ist. Der Nachteil von solchen Antrieben ist, dass sie nicht verzögerungsfrei wirken, sondern eine Totzeit aufweisen. Wie die Bremsen so ist auch der Antrieb vom Reibwert zwischen Rad-Schiene und der auf dem Fahrwerk ruhenden Masse abhängig. Ist die Antriebs- oder Bremskraft zu hoch dann kommen die Antriebsräder entweder ins Schleudern oder Blockieren. Beim Schleudern wird die Schiene beansprucht und viel Zeit verloren. Beim Blockieren rutscht der Satellit über den geplanten Vorschub hinaus. Dann muss der Satellit zurücksetzen, damit die Stopfpickel ins Zwischenfach zwischen den Schwellen tauchen kann. Dies bedeutet ebenfalls einen Zeitverlust, zudem wird die Kontinuität der Arbeit unterbrochen. Kontinuierlich arbeitende Maschinen arbeiten mit einer fix eingestellten Stopfzeit. Bei einer veränderlichen Stopfzeit müsste die Vorfahrgeschwindigkeit der Hauptmaschine ständig an die varieriende Stopfzeit angepasst werden oder überhaupt, wenn der Verstellweg des Satelliten erschöpft ist, stehenbleiben. Aus AT 515801 ist eine Methode bekannt bei der eine optimale Verdichtzeit automatisch durch die Maschine selbst bestimmt und vorgegeben wird. Die Methode nach AT 515801, das zeigen praktische Ergebnisse, führt zu einer wesentlich längeren haltbaren Gleislage und damit zu erheblichen wirtschaftlichen Vorteilen. Die Anwendung dieser Methode mit nicht vorhersehbaren varierienden Stopfzeiten, erschwert oder verunmöglicht sogar die Anwendung des kontinuierlichen Stopfens.

Stopfarbeiten stellen kostspielige Betriebsbehinderungen dar, weshalb eine möglichst hohe Arbeitsleistung der Stopfmaschinen und eine möglichst hohe Haltbarkeit der berichtigten Gleislage bedeutend sind.

Antriebe von Fahrwerken bestehen aus Leistungsversorger, Regelkreis, Getriebe und Antriebsmotor und sind aufwendig und kostspielig.

Aus EP 1387003B1 ist bekannt, dass der Fahrantrieb des Satelliten mit Hilfe eines Beschleunigungszylinders unterstützt werden kann. Damit wird zwar die Anfahrverzögerung des Antriebs der Fahrwerke zum Teil kompensiert, aber so ein Beschleunigungszylinder trägt zur Präzision der Positionierung des Satelliten nichts bei. Er weist auch keinen Anteil an der Bremswirkung des Satelliten auf.

### Darstellung der Erfindung

Der Erfindung liegt somit die Aufgabe zugrunde, die angeführten Nachteile zu vermeiden und eine präzise und schnelle Positionsregelung des Satelliten zu ermöglichen.

Die Erfindung löst die gestellte Aufgabe dadurch, dass der Lineartrieb mit Positionserfassung ist und von den zwei Hydraulikzylindern der eine den Satelliten bei einer Verlagerung zwischen den Schienenfahrwerken schiebt und der andere zieht bzw. bremst.

Unterschiedliche Stopfzeiten werden erfindungsgemäß automatisch durch Anpassung der Anfahr- und Bremsbeschleunigung über den Linearantrieb ausgeglichen. Bei längerer Stopfzeit wird der Satellit schneller vorgefahren, bei kürzerer langsamer. Es können auch mehr als zwei, Hydraulikzylinder vorgesehen sein, von denen der eine Teil den Satelliten bei einer Verlagerung zwischen den Schienenfahrwerken schiebt und der andere Teil zieht bzw. bremst, wenn die angefahrene Position erreicht wird. Damit kann die gleiche Wirkung wie bei einer Verwendung eines Gleichgangzylinders erzielt werden. Damit ist ein kontinuierliches Arbeiten auch bei unterschiedlichen Stopfzeiten durch Anpassung der Beschleunigungen und Verzögerungen möglich. Vorzugsweise gibt es je wenigstens einen Zylinder in Arbeitsrichtung vor und einen hinter dem Satelliten. Insbesondere ist es von Vorteil, wenn der hintere Zylinder ein Schiebezylinder ist, der den Satelliten in Arbeitsrichtung vorschiebt, und wenn der vordere Zylinder ein Bremszylinder ist, der den Satelliten exakt an der anzufahrenden Position abbremst. Beiden Zylindern sind zur Regelung der Stellage Weggeber zugeordnet.

Mit der Erfindung können erhöhte Anfahr- und Bremsbeschleunigungen des Satelliten realisiert werden, da der schiebende Hydraulikzylinder große Vorschubkräfte und der ziehende Bremszylinder nicht nur ziehen, sondern auch große Bremskräfte bewerkstelligen kann, die erforderlich sind, wenn der Satellit stark in Arbeitsrichtung vorgeschoben und an der Arbeitsstelle wiederum stark abgebremst werden muss. Zudem kann auf vergrößerte Ölspeicher verzichtet werden, da das für den Anrieb erforderliche Öl lediglich zwischen den beiden Zylindern umgepumpt werden muss.

Ein wesentlicher Vorteil der Erfindung ist zudem der mögliche Entfall des Fahrantriebes und der Bremse für das Satellitenlaufwerk, ist die überaus exakte Positionierbarkeit des Satelliten zwischen den zwei Schienenfahrwerken und ist die Möglichkeit, die Position im Gleis bei Abweichungen sofort zu korrigieren, da es verglichen mit Fahrantrieben und Bremsen auf Fahrwerken nur äußerst geringe Totzeiten und Ansprechverzögerungen, beispielsweise durch Schlupf zwischen Rädern und Schiene, gibt.

Der Satellit ist über mindestens zwei Linearantriebe fest mit dem Maschinenrahmen der Stopfmaschine verbunden. Der Linearantrieb greift also einerends am Maschinenrahmen und andernends am Satelliten an. Der Linearantrieb kann als Hydraulikzylinder mit einem Positionsgeber ausgeführt werden. Dieser Linearantrieb wird sowohl zum Beschleunigen des Satelliten als auch zum Verzögern beim Positionieren zwischen den Schienenfahrwerken der Stopfmaschine verwendet. Der Verlauf der Anfahrrampe und der Bremsrampe kann über Proportionalregelventile bzw. Servoventile und entsprechende Regelektronik exakt vorgegeben werden. Die Satellitenmasse weist nur 10-15% der Hauptmaschinenmasse auf, deshalb ist die Stoßwirkung auf den Maschinisten auf der kontinuierlich fahrenden Hauptmaschine beim Anfahren und Bremsen entsprechend gering. Zudem kann die Rückwirkung (Beschleunigungs- und Bremsimpulsrückwirkung) durch Wahl entsprechender Beschleunigungs- und Bremsrampen gewählt werden. Der Lineartrieb beschleunigt und verzögert den Satelliten innerhalb eines vorgesehenen Verschiebebereiches zwischen den Schienenfahrwerken derart, dass ein vorgegebenes Verfahrmaß eingehalten ist. Abhängig von Zykluszeit von Stopfaggregat und Gleishebe-Richt-Aggregat, von Fahrgeschwindigkeit der Stopfmaschine und dem Verschiebebereich des Satelliten ist das vorgegebene Verfahrmaß einzuhalten, welches innerhalb des erlaubten Verschiebebereiches zu liegen hat und ein Maß für die Verschiebung des Satelliten gegenüber dem Maschinenrahmen entlang des Gleises darstellt. Zusätzlich kann zur Unterstützung natürlich auch ein Fahrantrieb und eine Bremsvorrichtung aufgebaut werden. Dies hat den Vorteil einer möglichen Redundanz und einer Unterstützung der Hydraulikzylinder die kleiner ausgeführt werden könnten. Anwendbar sind auch zwei Linearantriebe einer in Arbeitsrichtung bei der Vorfahrt ziehend und einer drückend und beim Bremsen in umgekehrter Richtung wirkend. Dies hat den Vorteil gleicher Kraftwirkung beim Beschleunigen als auch beim Bremsen. Ein Hydraulikzylinder als Linearantrieb hat ja auf Grund der Kolben- und Ringfläche unterschiedliche Kraftwirkung je nach Betätigungsrichtung.

Ein wesentlicher Vorteil der Erfindung ist der Entfall des Fahrantriebes und der Bremse des Satellitenlaufwerkes, die überaus exakte Positionierbarkeit des Satelliten zwischen den zwei Schienenfahrwerken und die Möglichkeit, die Position bei Abweichungen sofort zu korrigieren, da es verglichen mit Fahrantrieben und Bremsen auf Fahrwerken nur äußerst geringe Totzeiten und Ansprechverzögerungen, beispielsweise durch Schlupf zwischen Rädern und Schiene, gibt. Zudem ergibt sich eine Unabhängigkeit von Rad-Schiene Reibwerten. Im Herbst muss z. B. die Geschwindigkeit der Stopfmaschine (wegen Laub auf der Schiene) an die vorhandenen schlechten Reibwerte angepasst werden. Damit sinkt die Arbeitsgeschwindigkeit. Dies wird bei der erfindungsgemäßen Ausführung vermieden. Bei Einschwellenstopfmaschinen ist der vorgegebene Vorfahrweg die Schwellenteilung (typisch 60cm) oder bei Mehrschwellenstopfmaschinen das entsprechende Vielfache davon. Erfindungsgemäß ergibt sich der Vorteil, dass varierende Stopfzeiten durch automatisch angepasste Beschleunigungs- und Bremsverzögerungen der Linearantriebe ausgeglichen werden können und damit die kontinuierliche Vorfahrt der Hauptmaschine gewährleistet bleibt. Insgesamt kann die Arbeitsgeschwindigkeit der Stopfmaschine wegen des Wegfalls der Totzeiten des Fahrantriebes des Satelliten erhöht werden. Ein weiterer Vorteil der Erfindung ist, dass bei einer Anhebung oder Reduzierung der kontinuierlichen Vorfahrgeschwindigkeit der Stopfmaschine automatische die Anfahr- und Bremsbeschleunigungen angepasst werden. Damit können noch höhere Arbeitsgeschwindigkeiten erzielt werden.

Der Linearantrieb umfasst vorzugsweise mindestens zwei Hydraulikzylinder, insbesondere ein Gleichgangzylinder, mit Positionserfassung. Insbesondere kann ein Regelkreis vorgesehen sein, der Anfahr- und Bremsbeschleunigungen des Satelliten in Abhängigkeit einer, insbesondere konstanten, Stopfmaschinenfahrgeschwindigkeit mittels des Linearantriebs vorgibt, um das vorgegebene erlaubte Verfahrmaß zu erreichen.

### Kurze Beschreibung der Erfindung

In der Zeichnung Fig. 1 ist der Erfindungsgegenstand beispielsweise dargestellt. Es zeigen:
- Fig. 1: eine schematische Darstellung einer kontinuierlich arbeitenden Stopfmaschine 1 mit Satelliten 3 und linearen Antrieb 4 in Seitenansicht,
- Fig. 2: ein Weg Zeitdiagramm Diagramm und
- Fig. 3: ebenfalls ein Weg Zeitdiagramm Diagramm.

### Wege zur Ausführung der Erfindung

Die Stopfmaschine 1 zum Unterstopfen von Schwellen eines Gleises 2, umfasst einen auf zwei Schienenfahrwerken 9 verfahrbaren, sich in Stopfmaschinenlängsrichtung erstreckenden Maschinenrahmen 14 und einen zwischen den Schienenfahrwerken 9 angeordneten und über ein Fahrwerk 10 am Gleis 2 verfahrbaren Satelliten 3, der über eine Satellitenlängsführung 18 mit dem Maschinenrahmen 14 führungsverbunden ist und der zwischen Fahrwerk 10 und Satellitenlängsführung 18 ein bezüglich des Satelliten 3 höhenverstellbares Stopfaggregat 5 sowie ein Gleishebe-Richt-Aggregat 7 aufweist.

Der Satellit 3 ist über einen Linearantrieb 4 mit Positionserfassung direkt mit dem Maschinenrahmen 14 verbunden, wobei der Lineartrieb 4 den Satellit 3 innerhalb eines vorgesehenen Verschiebebereiches A zwischen den Schienenfahrwerken 9 derart beschleunigt und verzögert, dass ein vorgegebenes Verfahrmass eingehalten ist.

Innerhalb des Maschinenrahmens 14 der Maschine ruht der längsverschiebbare Satellit 3 auf dem Fahrwerk 10. Der Satellit 3 wird durch Satellitenlängsführungen 18 im Hauptrahmen 14 nach Art einer Schubkarre, einerends mit Laufwerk, anderends mit Führungsarmen längsverschiebbar geführt. Die Maschine 1 mit der Stopfkabine 15 ist über Drehgestelle 9, 10 auf dem Gleis 2 verfahrbar. Die Maschine weist ein Gleismesssystem 6, 11, 12 welches zum Regeln des Hebe-Richt-Aggregates 7, das in den Satelliten 3 integriert ist, auf. Auf dem Satelliten 3 befindet sich ein senk- und hebbares Stopfaggregat 5 das über einen Drehkranz 19 um die Hochachse um den Winkel α drehbar und über eine quer zur Arbeitsrichtung liegende Verschiebeeinrichtung 20 auch quer verschiebbar ist. Das Hebe-Richt-Aggregat ist über einen Linearantrieb 8 der mit dem Satellitenrahmen 13 verbunden ist in Gleislängsrichtung verschiebbar. Dem Gleishebe-Richt-Aggregat 7 ist wenigstens ein Hebezylinder H und wenigstens ein Richtzylinder R zugeordnet.

Die Maschine arbeitet in Arbeitsrichtung AR. Der Satellit 3 ist bezogen auf den Hauptrahmen 14 um den Verschiebebereich A verfahrbar innerhalb dem das arbeitsabhängige (richten und/oder stopfen, Gleisbettqualität) Verfahrmass liegt. Über den Linearantrieb 4 der über ein, insbesondere integriertes Wegmesssystem verfügt wird der Satellit 3 im bzw. unter dem Maschinenrahnen 14 geführt, in Fahrtrichtung nach vorne beschleunigt und zum genauen Erreichen der nötigen Vorfahrdistanz wieder rechtzeitig abgebremst.

Das Diagramm Fig. 2 zeigt vertikal aufgetragen den Weg s und horizontal die Zeitachse t. Die kontinuierliche konstanten Vorfahrtgeschwindigkeit v_{M} der Hauptmaschine 1 ist durch die Gerade gegeben. Darüber ist der Weg-Zeit-Verlauf des Satelliten 3 gezeigt. Tₛₜ entspricht der Stopfzeit, t_{T} ist die Totzeit des Antriebes, a der Vorfahrweg (Schwellenteilung) und t_{F} die Vorfahrzeit. Bei ST tritt eine anomale Verlängerung der Stopfzeit tₛₜ' auf. Da der Vorfahrweg des Satellitent erschöpft ist, muss die Hauptmaschine für die Zeit t_{Mst} anhalten und kann erst nach der Vorfahrt des Satelliten 3 ihre Fahrt wieder aufnehmen.

Das Diagramm Fig. 3 zeigt vertikal aufgetragen den Weg s und horizontal die Zeitachse t. Die kontinuierliche konstanten Vorfahrtgeschwindigkeit v_{M} der Hauptmaschine 1 ist durch die Gerade gegeben. Darüber ist der Weg-Zeit-Verlauf des Satelliten 3 gezeigt. Tₛₜ₁ ist die Stopfzeit der 1. Stopfung und t_{F1} die entsprechende Vorfahrzeit. Da der erfindungsgemäße Linearantrieb keine Totzeiten t_{T} aufweist, ist die zur Vorfahrt verfügbare Zeit t_{F}, bei vergleichbarer Arbeitsgeschwindigkeit v_{M}, länger. Die Anfahr- und Bremsbeschleunigungen des Satelliten 3 können sanfter ausgeführt werden. Die 2. Stopfung benötigt zum Beispiel eine längere Zeit tₛₜ₂. Die Vorfahrzeit t_{F2} verringert sich entsprechend, Anfahr- und Bremsbeschleunigungen werden automatisch angepasst und größer. Die 3. Stopfung benötigt tₛₜ₃ mit entsprechend eingestellter Anfahr- und Bremsbeschleunigung ergibt sich die Vorfahrzeit zu t_{F3} usw. Auf diese Weise kann die Stopfmaschine 1 mit kontinuierlicher Geschwindigkeit arbeiten obwohl die Stopfzeiten variieren.

## Patentansprüche

1. Stopfmaschine (1) zum Unterstopfen von Schwellen eines Gleises (2), mit einem auf zwei Schienenfahrwerken (9) verfahrbaren, sich in Stopfmaschinenlängsrichtung erstreckenden Maschinenrahmen (14) und einem zwischen den Schienenfahrwerken (9) angeordneten und über ein Fahrwerk (10) am Gleis (2) verfahrbaren Satelliten (3), der über eine Satellitenlängsführung (18) mit dem Maschinenrahmen (14) führungsverbunden ist und der zwischen Fahrwerk (10) und Satellitenlängsführung (18) ein bezüglich des Satelliten (3) höhenverstellbares Stopfaggregat (5) sowie ein Gleishebe-Richt-Aggregat (7) aufweist, wobei der Satellit (3) über einen Linearantrieb (4) direkt mit dem Maschinenrahmen (14) verbunden ist, wobei der zwei Hydraulikzylinder (4) umfassende Lineartrieb (4) den Satellit (3) innerhalb eines vorgesehenen Verschiebebereiches (A) zwischen den Schienenfahrwerken (9) derart beschleunigt und verzögert, dass ein vorgegebenes Verfahrmass eingehalten ist, **dadurch gekennzeichnet, dass** der Lineartrieb (4) mit Positionserfassung ist und von den zwei Hydraulikzylindern (4) der eine den Satelliten (3) bei einer Verlagerung zwischen den Schienenfahrwerken (9) schiebt und der andere zieht bzw. bremst.

2. Stopfmaschine nach Anspruch 1, **dadurch gekennzeichnet, dass** der Linearantrieb (4) ein ein Gleichgangzylinder mit Positionserfassung ist.

3. Stopfmaschine nach Anspruch 1 oder 2, **gekennzeichnet durch** einen Regelkreis, der Anfahr- und Bremsbeschleunigungen des Satelliten (3) in Abhängigkeit einer, insbesondere konstanten, Stopfmaschinenfahrgeschwindigkeit mittels des Linearantriebs (4) vorgibt, um das vorgegebene erlaubte Verfahrmass zu erreichen.

4. Stopfmaschine nach einem der Ansprüche 1 bis 3, **gekennzeichnet durch** einen Regelkreis, der Anfahr- und Bremsbeschleunigungen des Satelliten (3) in Abhängigkeit einer, insbesondere konstanten, Stopfmaschinenfahrgeschwindigkeit bei unterschiedlichen Stopfzeiten (t_{Fi}) mittels des Linearantriebs (4) vorgibt, um das vorgegebene erlaubte Verfahrmass zu erreichen.

5. Stopfmaschine nach einem der Ansprüche 1 bis 4, **dadurch gekennzeichnet, dass** zusätzlich zum Linearantrieb (4) ein Fahrantrieb (16) am Fahrwerk (10) des Satelliten (3) vorgesehen ist.

6. Stopfmaschine nach einem der Ansprüche 1 bis 5, **dadurch gekennzeichnet, dass** zusätzlich zum Linearantrieb (4) eine Bremse (17) am Fahrwerk (10) des Satelliten (3) vorgesehen ist.

7. Stopfmaschine nach einem der Ansprüche 1 bis 6, **dadurch gekennzeichnet, dass** der hintere Hydraulikzylinder (4) ein Schiebezylinder ist, der den Satelliten (3) in Arbeitsrichtung vorschiebt, und dass der vordere Hydraulikzylinder (4) ein Bremszylinder ist, der den Satelliten an der anzufahrenden Position abbremst.

## Claims

1. Tamping machine (1) for tamping sleepers of a track (2), having a machine frame (14) which can be moved on two rail undercarriages (9) and extends in the longitudinal direction of the tamping machine, and having a satellite (3) which is arranged between the rail undercarriages (9) and can be moved on the track (2) via an undercarriage (10), which satellite (3) is guide-connected to the machine frame (14) via a longitudinal satellite guide (18) and which satellite (3) has, between the undercarriage (10) and the longitudinal satellite guide (18), a tamping unit (5) which is adjustable in height with respect to the satellite (3) and which satellite (3) has a track-lifting and straightening unit (7), wherein the satellite (3) is directly connected to the machine frame (14) via a linear drive (4), wherein the linear drive (4) comprising two hydraulic cylinders (4) accelerates and decelerates the satellite (3) within an intended displacement range (A) between the rail undercarriages (9) in such a way that a specified displacement distance is maintained, **characterized in that** the linear drive (4) is with position detection and one of the two hydraulic cylinders (4) pushes the satellite (3) during a displacement between the rail undercarriages (9) and the other pulls respectively brakes.

2. Tamping machine according to claim 1, **characterized in that** the linear drive (4) is a double rod cylinder with position detection.

3. Tamping machine according to claim 1 or 2, **characterized by** a control circuit which sets the starting and braking accelerations of the satellite (3) as a function of a, in particular constant, tamping machine travel speed by means of the linear drive (4) in order to achieve the specified permitted displacement distance.

4. Tamping machine according to one of claims 1 to 3, **characterized by** a control circuit which specifies the starting and braking accelerations of the satellite (3) as a function of a, in particular constant, tamping machine travel speed at different tamping times (t_{Fi} ) by means of the linear drive (4) in order to achieve the specified permitted displacement distance.

5. Tamping machine according to one of claims 1 to 4, **characterized in that**, in addition to the linear drive (4), a travel drive (16) is provided on the undercarriage (10) of the satellite (3).

6. Tamping machine according to one of claims 1 to 5, **characterized in that**, in addition to the linear drive (4), a brake (17) is provided on the undercarriage (10) of the satellite (3).

7. Tamping machine according to one of claims 1 to 6, **characterized in that** the rear hydraulic cylinder (4) is a pushing cylinder which advances the satellite (3) in the working direction, and **in that** the front hydraulic cylinder (4) is a braking cylinder which brakes the satellite at the position to be approached.

## Revendications

1. Machine de bourrage (1) pour le bourrage de traverses d'une voie ferrée (2), comprenant un bâti de machine (14) qui s'étend dans le sens longitudinal de la machine de bourrage et qui peut être déplacé sur deux bogies pour rail (9), et un satellite (3) qui est disposé entre les bogies pour rail (9), qui peut être déplacé sur la voie ferrée (2) par un bogie (10), qui est relié de manière guidée au bâti de machine (14) par l'intermédiaire d'un guide longitudinal de satellite (18) et qui présente, entre le bogie (10) et le guide longitudinal de satellite (18), un ensemble de bourrage (5) réglable en hauteur par rapport au satellite (3) ainsi qu'un ensemble de levage et d'alignement de voie ferrée (7), dans laquelle le satellite (3) est relié directement au bâti de machine (14) par l'intermédiaire d'un entraînement linéaire (4), dans laquelle l'entraînement linéaire (4), comprenant deux vérins hydrauliques (4), accélère et freine le satellite (3) à l'intérieur d'une région de mouvement (A) prévue entre les bogies pour rail (9), de telle sorte qu'un degré de déplacement prédéfini soit respecté, **caractérisé en ce que** l'entraînement linéaire (4) présente une capacité de détection de position et **en ce que**, parmi les deux vérins hydrauliques (4), l'un pousse le satellite (3) en cas de repositionnement entre les bogies pour rail (9) et l'autre le tire, c'est-à-dire le freine.

2. Machine de bourrage selon la revendication 1, **caractérisée en ce que** l'entraînement linéaire (4) est un vérin homocinétique présentant une capacité de détection de position.

3. Machine de bourrage selon la revendication 1 ou 2, **caractérisée par** un circuit de régulation qui impose des accélérations de démarrage et de freinage du satellite (3) en fonction d'une vitesse de déplacement de la machine de bourrage, en particulier constante, par l'intermédiaire de l'entraînement linéaire (4), afin d'atteindre le degré de déplacement autorisé prédéfini.

4. Machine de bourrage selon l'une quelconque des revendications 1 à 3, **caractérisée par** un circuit de régulation qui prédéfinit des accélérations de démarrage et de freinage du satellite (3) en fonction d'une vitesse de déplacement, en particulier constante, de la machine de bourrage pour différents temps de bourrage (t_{Fi}) par l'intermédiaire de l'entraînement linéaire (4), afin d'atteindre le degré de déplacement autorisé prédéfini.

5. Machine de bourrage selon l'une quelconque des revendications 1 à 4, **caractérisée en ce qu'**un mécanisme de déplacement (16) est prévu sur le bogie (10) du satellite (3) en plus de l'entraînement linéaire (4).

6. Machine de bourrage selon l'une quelconque des revendications 1 à 5, **caractérisée en ce qu'**un frein (17) est prévu sur le bogie (10) du satellite (3) en plus de l'entraînement linéaire (4).

7. Machine de bourrage selon l'une quelconque des revendications 1 à 6, **caractérisée en ce que** le vérin hydraulique arrière (4) est un vérin de poussée qui fait avancer le satellite (3) dans la direction de travail, et **en ce que** le vérin hydraulique avant (4) est un vérin de freinage qui freine le satellite au niveau de la position à atteindre.
